# EUROPÄISCHE PATENTSCHRIFT

(11) **EP 2 810 844 B1**
(45) Veröffentlichungstag und Bekanntmachung des Hinweises auf die Patenterteilung: **07.08.2019**
(21) Anmeldenummer: 14001897.9
(22) Anmeldetag: 02.06.2014
(51) Int. Cl.: B61D 3/18

(54) **Schienenfahrzeug zum Transport von Fahrzeugen**
Rail vehicle for transporting motor vehicles
Véhicule sur rails pour le transport de véhicules

(30) Priorität: 03.06.2013 DE 102013105655
(43) Veröffentlichungstag der Anmeldung: 10.12.2014
(73) Patentinhaber: BLG AutoRail GmbH, 55116 Mainz (DE)
(72) Erfinder: Binz, Gerald, 55128 Mainz (DE)
(74) Vertreter: Ellberg, Nils

(56) Entgegenhaltungen:
- DE-U- 1 896 140
- DE-U1- 29 516 152
- DE-U1- 29 810 146
- FR-A1- 2 830 502
- US-A- 5 794 537
- US-A1- 2004 187 730

## Beschreibung

Die Erfindung betrifft ein Schienenfahrzeug zum Transport von Fahrzeugen, insbesondere von Kraftfahrzeugen, wobei das Schienenfahrzeug wenigstens doppelstöckig ausgebildet ist und einen Unterstock und einen Oberstock aufweist, und wobei jeder Stock eine Ladeebene zum Abstellen von Fahrzeugen aufweist, gemäß dem Oberbegriff des Anspruchs 1.

Derartige Schienenfahrzeuge sind aus der Praxis in zahlreichen Ausführungsformen bekannt. Beispielsweise können solche Schienenfahrzeuge zum Transport von Kraftfahrzeugen dienen. Insbesondere kommen solche Schienenfahrzeuge zum Einsatz, um Kraftfahrzeuge vom Produktionsort zu einem Umschlagplatz bzw. in die Nähe einer Verkaufsstelle zu transportieren.

Problematisch beim Transport von Kraftfahrzeugen können dabei insbesondere große bzw. hohe Fahrzeuge sein, wie beispielsweise Geländewagen bzw. SUVs oder Transporter bzw. VANs. Gerade Geländewagen der Oberklasse oder Luxusklasse weisen inzwischen eine derartige Fahrzeughöhe auf, dass der Transport auf herkömmlichen Doppelstockwagen nicht immer möglich ist. Insbesondere auf Strecken mit kleinerem, (G1-) Lichtraumprofil wird beim Transport von derartig großen Fahrzeugen auf beiden Stöcken schnell der zur Verfügung stehende Lichtraum überschritten.

Aus der DE 295 16 152 U1 ist ein Autotransportwagen für Eisenbahnzüge mit Unterstock und Oberstock bekannt, bei dem der Oberstock höhenverstellbar und mit höhenbeweglichen und schwenkbaren Rampen im Bereich der Enden des Oberstocks ausgestattet ist. Der Unterstock verfügt im Bereich seiner Enden jeweils über eine höhenverstellbare und schwenkbare Rampe. Hierdurch soll der Raum, den die auf dem Unterstock befindlichen Fahrzeuge in vertikaler Richtung in Anspruch nehmen, geringer werden, so dass der Oberstock abgesenkt und sein Raum in vertikaler Richtung vergrößert bzw. besser ausgenutzt werden kann.

In der DE 1 896 140 U wird ein doppelstöckiger Eisenbahnwagen zur Beförderung von Kraftwagen beschrieben, bei dem die untere Ladefläche und Laufstege im Bereich der Radachsen absenkbar ausgebildet sind. Auf diese Weise soll die Konstruktion vereinfacht und eine durchgehende Fahrbahn geschaffen werden.

Hiervon ausgehend liegt der Erfindung die Aufgabe zugrunde, Schienenfahrzeuge der eingangs genannten Art weiterzuentwickeln, insbesondere im Hinblick auf einen doppelstöckigem Transport von hohen Fahrzeugen im G1-Lichtraumprofil.

Ein Schienenfahrzeug zur Lösung dieser Aufgabe weist die Merkmale des Anspruchs 1 auf. Bevorzugte Weiterentwicklungen ergeben sich aus den Unteransprüchen, der Beschreibung im Übrigen und den Zeichnungen.

Erfindungsgemäß ist demnach vorgesehen, dass die Ladeebene des Unterstocks wenigstens teilweise verstellbar ausgebildet ist. Durch eine Verstellbarkeit des Unterstocks kann die entsprechende Ladeebene abgesenkt werden, wodurch die Ladehöhe des Schienenfahrzeugs verbessert werden kann. Dies ermöglicht auch den Transport größerer Fahrzeuge.

Weiter ist vorgesehen, dass die Ladeebene des Unterstocks wenigstens teilweise höhenverstellbar, insbesondere absenkbar, ausgebildet ist.

Eine weitere Besonderheit besteht darin, dass die Ladeebene des Unterstocks zusätzlich oder alternativ zur Höhenverstellbarkeit wenigstens teilweise verschwenkbar ausgebildet ist.

Es ist vorgesehen, dass die Ladeebene des Unterstocks aus mehreren Elementen gebildet ist, die wenigstens teilweise verstellbar ausgebildet sind, nämlich zum Be- bzw. Entladen der Fahrzeuge einerseits und zum Transport der Fahrzeuge andererseits.

Eine solche Lösung weist insbesondere den Vorteil auf, dass die Ladeebene auch bereichsweise abgesenkt bzw. verstellt werden kann, um den vorhandenen Platz bestmöglich auszunutzen.

Die Elemente sind dabei unabhängig voneinander verstellbar ausgebildet.

Eine Besonderheit kann auch darin bestehen, dass Elemente der Ladeebene des Unterstocks außerhalb eines Bereichs des Unterstocks, in dem Achsen des Schienenfahrzeugs angeordnet sind, höhenverstellbar und/oder verschwenkbar ausgebildet sind.

Diese Lösung ist insbesondere beim Be- und Entladen des Schienenfahrzeugs von Vorteil.

Vorzugsweise sind Elemente der Ladeebene des Unterstocks im Bereich von Achsen des Schienenfahrzeugs lediglich verschwenkbar und nicht höhenverstellbar ausgebildet.

Erfindungsgemäß ist vorgesehen, dass ein oder mehrere Elemente der Ladeebene des Unterstocks lediglich in vertikaler Richtung höhenverstellbar ausgebildet und nicht verschwenkbar sind, nämlich Bereiche der Ladeebene zwischen den Achsen des Schienenfahrzeugs.

Eine besonders gute Ausnutzung des zur Verfügung stehenden Ladehöhe ergibt sich, wenn wenigstens einige Fahrzeuge derart auf der Ladeebene des Unterstocks des Schienenfahrzeugs abstellbar sind, dass Achsen bzw. Räder des Fahrzeugs jeweils vor bzw. hinter den im Bereich der Achsen befindlichen Elementen der Ladeebene angeordnet sind.

Zur Nutzung der maximalen Ladehöhe des Schienenfahrzeugs kann vorgesehen sein, dass die Ladeebene des Oberstocks wenigstens teilweise in vertikaler Richtung verstellbar ist.

Weiterhin ist Gegenstand der Erfindung ein Verfahren zum Be- bzw. Entladen eines derartigen Schienenfahrzeugs gemäß den Merkmalen von Anspruch 5.

Ein bevorzugtes Ausführungsbeispiel eines erfindungsgemäßen Schienenfahrzeugs wird nachfolgend anhand der Zeichnungen erläutert. In diesen zeigen:
- Fig. 1: ein Schienenfahrzeug in räumlicher schematischer Darstellung,
- Fig. 2: das Schienenfahrzeug gemäß Fig. 1 in einer Seitenansicht,
- Fig. 3: das Schienenfahrzeug gemäß Fig. 1 in einer Frontalansicht mit Lichtraumprofil,
- Fig. 4: das Schienenfahrzeug gemäß Fig. 1 in teilweiser Darstellung,
- Fig. 5: das Schienenfahrzeug in teilweise vergrößerter Darstellung im Bereich A gemäß Fig. 4,
- Fig. 6: das Schienenfahrzeug in teilweise vergrößerter Darstellung im Bereich B gemäß Fig. 4,
- Fig. 7: das Schienenfahrzeug in teilweise vergrößerter Darstellung im Bereich D gemäß Fig. 4, und
- Fig. 8 bis 11: einzelne Phasen des Verstellens der Ladeebene beim Entladen des Schienenfahrzeugs.

Das in den Figuren gezeigte Schienenfahrzeug 10 ist geeignet zum Transport von Kraftfahrzeugen. Besonders geeignet ist es für den Transport von hohen Kraftfahrzeugen wie SUVs der Ober- und Luxusklasse sowie von VANs. Allerdings ist das Schienenfahrzeug 10 auch geeignet zum Transport von kleineren Kraftfahrzeugen. Das Schienenfahrzeug 10 ist auch geeignet zum Transport von anderen Fahrzeugen. Der Einfachheit halber wird daher im Folgenden der Begriff Fahrzeug 11 benutzt.

Das Schienenfahrzeug 10 ist doppelstöckig ausgebildet, nämlich mit einem Unterstock 12 und einem Oberstock 13. Denkbar sind auch Schienenfahrzeuge 10 mit einer größeren Anzahl an Stöcken. In der Praxis wird es aber vermutlich meist doppelstöckig ausgebildet sein. Die Erfindung ist aber keinesfalls auf doppelstöckige Schienenfahrzeuge 10 beschränkt.

Jeder Stock 12, 13 verfügt über eine Ladeebene, nämlich eine Ladeebene 14 des Unterstocks 12 und eine Ladeebene 15 des Oberstocks 13. Auf den Ladeebenen 14, 15 werden jeweils die zu transportierenden Fahrzeuge 11 abgestellt. Die Ladeebenen 14, 15 werden durch Ladeböden gebildet, die an einem Rahmen des Schienenfahrzeugs 10 gelagert sind.

Die Fahrzeuge 11 werden in üblicher Weise auf den Ladeebenen 14, 15 abgestellt, nämlich derart, dass deren Längserstreckung in Richtung einer Längsachse des Schienenfahrzeugs 10 weist. Dabei werden die Fahrzeuge 11 in kurzem Abstand hintereinander abgestellt, um den vorhandenen Platz bestmöglich auszunutzen.

Eine Besonderheit des Schienenfahrzeugs 11 betrifft die Konstruktion der Ladeebene 14 des Unterstocks 12. Die Ladeebene 14 ist nämlich verstellbar ausgebildet, um einerseits das Be- und Entladen des Unterstocks 12 zu ermöglichen und andererseits, um die Höhe des Unterstocks 12 und damit des Schienenfahrzeugs 11 reduzieren zu können. Hierzu ist vorgesehen, dass Bereiche bzw. Elemente der Ladeebene 14 des Unterstocks 12 teilweise in vertikaler Richtung verstellbar und/oder schwenkbar sind.

Dies ermöglicht es zum einen zum Be- und Entladen die Elemente so anzuordnen, dass die Fahrzeuge 11 in die Ladeebene 14 gefahren werden können. Dabei ist die Ladeebene 14 im Wesentlichen durchgehend ausgebildet und weist keine oder nur wenige Höhenversätze auf. Nach dem Beladen der Ladeebene 14 können die Elemente wenigstens teilweise abgesenkt werden, sodass die Höhe des Unterstocks 12 reduzierbar ist.

Eine weitere Besonderheit des Schienenfahrzeugs 11 besteht darin, dass auch die Ladeebene 15 des Oberstocks 13 in vertikaler Richtung verstellbar ist. Dies ermöglicht das Absenken der Ladeebene 15 des Oberstocks 13 nach dem Absenken der Ladeebene 14 des Unterstocks 12. Auf diese Weise kann die Ladehöhe des Schienenfahrzeugs 11 insgesamt maximiert werden.

Ziel dieser Maßnahmen ist die Einhaltung eines vorgegebenen Lichtraumprofils 16. Ein solches Lichtraumprofil 16 ist exemplarisch in Fig. 3 gezeigt. Es handelt sich dabei um das Lichtraumprofil 16 des Typs G1. Die Zeichnung zeigt, dass das Schienenfahrzeug 11 trotz der Beladung mit SUVs beispielsweise des Typs Audi Q7 ® oder VW Touareg ® durch das Absenken der Ladeebenen 14, 15 das Lichtraumprofil 16 nicht überschreitet.

Eine weitere Besonderheit besteht darin, dass die Ladeebene 14 nicht insgesamt verstellbar ist, sondern dass einzelne Bereiche bzw. Elemente unabhängig voneinander verstellbar bzw. in unterschiedlicher Weise verstellbar sind. Dies geht aus von der Erkenntnis, dass in einzelnen Bereichen des Unterstocks 12 nicht genügend Platz ist, um den Unterstock 12 insgesamt abzusenken. Insbesondere gilt dies für die Bereiche des Schienenfahrzeugs 11, in denen sich die Achsen 17 bzw. Radkränze 18 des Schienenfahrzeugs 11 befinden. Hier ist in der Regel kaum Platz zum Absenken der Ladeebene 14 vorhanden. In anderen Bereichen ist dies bei entsprechender Konstruktion des Rahmens jedoch möglich. Insofern sind einzelne Elemente der Ladeebene 14 des Unterstocks 12 unterschiedlich verstellbar ausgebildet.

Im gezeigten Ausführungsbeispiel ist ein mittlerer Bereich der Ladeebene 14 zwischen den Achsen 17 insgesamt bzw. einheitlich in vertikaler Richtung verstellbar. Dieser Bereich wird nachfolgend als Hauptelement 19 bezeichnet. Im Bereich oberhalb der Achsen 17 bzw. Radkränze 18 ist ein Achselement 20 angeordnet, welches im vorliegenden Fall nur verschwenkbar ausgebildet ist. In Richtung des Kopfstücks des Schienenfahrzeugs 11 folgt darauf ein (kurzes) Zwischenelement 21, welches sowohl in vertikaler Richtung verstellbar als auch verschwenkbar ausgebildet ist. Am Ende der Ladeebene 14 befindet sich dann ein Randelement 22, welches im vorliegenden Fall nur verschwenkbar ausgebildet ist und im Übergang zu einer Überfahrklappe 23 des Schienenfahrzeugs 11 angeordnet ist.

Beim Beladen des Unterstocks 12 werden die Elemente 19, 20, 21, 22 so positioniert, dass eine im Wesentlichen durchgehende Ladeebene 14 gebildet ist. Gegebenenfalls kann bei Bedarf das Randelement 22 und/oder das Zwischenelement 21 und/oder das Achselement 20 leicht geneigt angeordnet sein, um einen allmählichen Übergang vom Hauptelement 19 zur gegebenenfalls höher gelegenen Überfahrklappe 23 zu bilden. Höhenversätze im Übergang zwischen den Elementen können nach Bedarf mehr oder weniger vermieden werden. In dieser Stellung können die Fahrzeuge 11 auf die Ladeebene 14 gefahren werden.

Nach Beladung der Ladeebene 14 wird das Hauptelement 19 und das Zwischenelement 21 abgesenkt. Gleichzeitig wird im vorliegenden Einzelfall das Zwischenelement 21 in eine etwa horizontale Stellung bewegt. Das Randelement 22 wird in eine steil geneigte Position verschwenkt und das Achselement 20 in eine horizontale Stellung verschwenkt. Das jeweils im Bereich des Achselements 20 angeordnete Fahrzeug 11 ist dabei so positioniert, dass eine Achse 24 bzw. daran befindliche Räder 25 im Bereich des Zwischenelements 21 positioniert ist bzw. sind und die andere Achse 24 bzw. die daran befindlichen Räder 25 im Bereich des Hauptelements 19. Auf diese Weise befindet sich das höhere Achselement 20 im Bereich zwischen den beiden Achsen 24 bzw. den darauf befindlichen Rädern 25, sodass die Bodenfreiheit des Fahrzeugs 11 beim Absenken der Ladeebene 14 ausgenutzt werden kann.

Es versteht sich, dass die hier vorgesehenen Elemente 19, 20, 21, 22 rein exemplarisch gewählt sind bzw. eine bevorzugte Lösung darstellen. Es ist natürlich denkbar die Ladeebene 14 im Rahmen der Erfindung aus einer größeren oder einer geringeren Anzahl an Elementen zu bilden. Auch können die Elemente natürlich entsprechend der Gegebenheiten alle oder teilweise höhenverstellbar und/oder schwenkbar sein.

Die verschiedenen Phasen der Verstellung der Elemente 19..22 zum Entladen eines Fahrzeugs sind in Fig. 8 bis 11 gezeigt. Es wird im Grunde in umgekehrter Reihenfolge wie beim Beladen vorgegangen. Die Ausgangsstellung ist in Fig. 8 gezeigt. In Fig. 9 ist eine erste Zwischenstellung gezeigt, bei der das Hauptelement 19 und das Zwischenelement 21 bereits etwas angehoben wurden. Im nächsten Schritt gemäß Fig. 10 wird dann auch das Randelement 22 verschwenkt. Fig. 11 zeigt dann die Endstellung, bei der ausgehend vom Hauptelement 19 das Achselement 19, das Zwischenelement 20 und das Randelement 21 eine leicht geneigte Rampe bilden, damit das Fahrzeug 11 stirnseitig über die Überfahrklappe 23 aus dem Schienenfahrzeug 11 herausfahren kann.

Eine weitere Besonderheit besteht darin, dass auch die Ladeebene 15 des Oberstocks 13 in vertikaler Richtung verstellbar ist. Zum einen kann die Ladeebene 15 an einer Seite, nämlich im Bereich des Kopfstücks abgesenkt werden, sodass Fahrzeuge 11 auf die Ladeebene 15 gefahren werden können. Zum anderen kann die Ladeebene 15 insgesamt abgesenkt werden, um die Höhe des Schienenfahrzeugs 10 zu reduzieren.

In der Praxis wird zunächst die Ladeebene 15 des Oberstocks 13 mit Fahrzeugen beladen. Dies kann durch Absenken einer Seite der Ladeebene 15 erfolgen oder durch Zuführung der Fahrzeuge 11 von einem höheren Niveau, beispielsweise über eine Rampe oder dergleichen. Danach erfolgt die Beladung des Unterstocks 12 in der beschriebenen Weise. Nach dem Absenken der Ladeebene 14 des Unterstocks 12 kann dann auch die Ladeebene 15 des Oberstock 13 abgesenkt werden, damit das vorgesehene Lichtraumprofil 16 nicht überschritten wird.

Die Höhenverstellung der Ladeebenen 14, 15 kann mit geeigneten Mitteln erfolgen. Im vorliegenden Fall sind die Ladeebenen 14, 15 bzw. deren Elemente über Gewindespindeln 26 höhenverstellbar. Gegebenenfalls sind jeder Ladeebene 14, 15 bzw. jedem Element mehrere Gewindespindeln 26 zugeordnet, sodass hierüber auch ein Verschwenken derselben möglich ist. Denkbar ist auch, dass einzelne Ladeebenen 14, 15 bzw. Elemente einseitig schwenkbar gelagert und durch Gewindespindeln 26 verschwenkbar sind.

Die Verstellung der Ladeebenen 14, 15 kann manuell oder mittels einer Steuerung erfolgen. Vorzugsweise erfolgt die Betätigung von außerhalb des Schienenfahrzeugs 10, beispielsweise im Bereich einer Längsseite. Vorzugsweise sind separate Betätigungsmittel für die beiden Ladeebenen 14, 15 vorgesehen. Die einzelnen Elemente 19..22 können unabhängig voneinander betätigbar sein. Vorzugsweise sind die Verstelleinrichtungen bzw. Gewindespindeln 26 miteinander gekoppelt, sodass die Bewegung der Elemente 19..22 gemeinsam erfolgt bzw. aufeinander abgestimmt ist.

### Bezugszeichenliste:

- 10: Schienenfahrzeug
- 11: Fahrzeug
- 12: Unterstock
- 13: Oberstock
- 14: Ladeebene (Unterstock)
- 15: Ladeebene (Oberstock)
- 16: Lichtraumprofil
- 17: Achse (Schienenfahrzeug)
- 18: Radkranz
- 19: Hauptelement
- 20: Achselement
- 21: Zwischenelement
- 22: Randelement
- 23: Überfahrklappe
- 24: Achse (Fahrzeug)
- 25: Rad
- 26: Gewindespindel

## Patentansprüche

1. Schienenfahrzeug zum Transport von Fahrzeugen (11), insbesondere von Kraftfahrzeugen, wobei das Schienenfahrzeug (10) wenigstens doppelstöckig ausgebildet ist und einen Unterstock (12) und einen Oberstock (13) aufweist, und wobei jeder Stock eine Ladeebene (14, 15) zum Abstellen von Fahrzeugen (11) aufweist, wobei die Ladeebene (14) des Unterstocks (12) aus mehreren Elementen (19, 20, 21, 22) gebildet ist, die zum Be- bzw. Entladen der Fahrzeuge (11) einerseits und zum Transport der Fahrzeuge (11) andererseits wenigstens teilweise verstellbar ausgebildet sind, **dadurch gekennzeichnet, dass** die Elemente (19..22) unabhängig voneinander verstellbar ausgebildet sind, wobei ein oder mehrere Elemente (19) der Ladeebene (14) des Unterstocks (12) zwischen Achsen (17) des Schienenfahrzeugs (10) lediglich in vertikaler Richtung höhenverstellbar ausgebildet und nicht verschwenkbar sind, und wobei ein oder mehrere Elemente (21) der Ladeebene (14) des Unterstocks (12) zwischen den Achsen (17) und einem Kopfstück des Schienenfahrzeugs (10) in vertikaler Richtung höhenverstellbar und verschwenkbar ausgebildet sind.

2. Schienenfahrzeug nach Anspruch 1, **dadurch gekennzeichnet, dass** Elemente (20, 22) der Ladeebene (14) des Unterstocks (12) im Bereich von Achsen (17) des Schienenfahrzeugs (10) lediglich verschwenkbar und nicht höhenverstellbar ausgebildet sind.

3. Schienenfahrzeug nach Anspruch 1 oder einem der weiteren vorhergehenden Ansprüche, **dadurch gekennzeichnet, dass** wenigstens einige Fahrzeuge (11) derart auf der Ladeebene (14) des Unterstocks (12) des Schienenfahrzeugs (10) abstellbar sind, dass Achsen (24) bzw. Räder (25) des Fahrzeugs (11) jeweils vor bzw. hinter den im Bereich der Achsen (17) des Schienenfahrzeugs (10) befindlichen Elementen (20) der Ladeebene (14) anordenbar sind.

4. Schienenfahrzeug nach Anspruch 1 oder einem der weiteren vorhergehenden Ansprüche, **dadurch gekennzeichnet, dass** die Ladeebene (15) des Oberstocks (13) wenigstens teilweise in vertikaler Richtung verstellbar ist.

5. Verfahren zum Be- bzw. Entladen von Fahrzeugen (11) auf Schienenfahrzeuge (10) nach einem oder mehreren der vorhergehenden Ansprüche, wobei Elemente (19..22) der Ladeebene (14) des Unterstocks (12) zum Beladen mit Fahrzeugen (11) in eine Stellung bewegt werden, in der sie eine im Wesentlichen durchgehende und vorzugsweise im Wesentlichen höhengleiche Ladeebene (14) bilden und wobei danach ein oder mehrere Fahrzeuge (11) auf die Ladeebene (14) gefahren werden und wobei danach ein oder mehrere Elemente (19) der Ladeebene (14) des Unterstocks (12) zwischen den Achsen (17) des Schienenfahrzeugs (10) abgesenkt werden und ein oder mehrere Elemente (21) der Ladeebene (14) des Unterstocks (12) zwischen den Achsen (17) und einem Kopfstück des Schienenfahrzeugs (10) abgesenkt und/oder verschwenkt werden, und wobei ein oder mehrere Elemente (20, 22) der Ladeebene (14) des Unterstocks (12) im Bereich von Achsen (17) des Schienenfahrzeugs (10) verschwenkt und/oder abgesenkt werden, und wobei danach die Ladeebene (15) des Oberstocks (13) abgesenkt wird und wobei zum Entladen des Schienenfahrzeugs (10) der Ablauf umgekehrt wird.

## Claims

1. Rail vehicle for transporting vehicles (11), in particular motor vehicles, wherein the rail vehicle (10) is of least double-storey design and has a lower storey (12) and an upper storey (13), and wherein each storey has a loading plane (14, 15) for parking vehicles (11), wherein the loading plane (14) of the lower storey (12) is formed from a plurality of elements (19, 20, 21, 22) which are designed to be at least partially adjustable for loading or unloading the vehicles (11) on the one hand and for transporting the vehicles (11) on the other hand, **characterized in that** the elements (19..22) are designed to be adjustable independent of one another, wherein one or more elements (19) of the loading plane (14) of the lower storey (12) are designed to be only height-adjustable in the vertical direction and not pivotable between axles (17) of the rail vehicle (10), and wherein one or more elements (21) of the loading plane (14) of the lower storey (12) are designed to be height-adjustable in the vertical direction and pivotable between the axles (17) and a head section of the rail vehicle (10).

2. Rail vehicle according to Claim 1, **characterized in that** elements (20, 22) of the loading plane (14) of the lower storey (12) are designed to be only pivotable and not height-adjustable in the region of axles (17) of the rail vehicle (10).

3. Rail vehicle according to Claim 1 or one of the further preceding claims, **characterized in that** at least some vehicles (11) can be parked on the loading plane (14) of the lower storey (12) of the rail vehicle (10) in such a way that axles (24) or wheels (25) of the vehicle (11) can in each case be arranged in front of or behind the elements (20) of the loading plane (14) which are situated in the region of the axles (17) of the rail vehicle (10).

4. Rail vehicle according to Claim 1 or one of the further preceding claims, **characterized in that** the loading plane (15) of the upper storey (13) is at least partially adjustable in the vertical direction.

5. Method for loading or unloading vehicles (11) onto or from rail vehicles (10) according to one or more of the preceding claims, wherein, for loading with vehicles (11), elements (19..22) of the loading plane (14) of the lower storey (12) are moved into a position in which they form a substantially continuous loading plane (14) of preferably substantially uniform height, and wherein one or more vehicles (11) are then driven onto the loading plane (14), and wherein one or more elements (19) of the loading plane (14) of the lower storey (12) are then lowered between the axles (17) of the rail vehicle (10) and one or more elements (21) of the loading plane (14) of the lower storey (12) are lowered and/or pivoted between the axles (17) and a head section of the rail vehicle (10), and wherein one or more elements (20, 22) of the loading plane (14) of the lower storey (12) are pivoted and/or lowered in the region of axles (17) of the rail vehicle (10), and wherein the loading plane (15) of the upper storey (13) is then lowered and wherein, for unloading the rail vehicle (10), the sequence is reversed.

## Revendications

1. Véhicule ferroviaire destiné au transport de véhicules (11), en particulier de véhicules automobiles,
le véhicule ferroviaire (10) étant formé d'au moins deux étages et comportant un étage inférieur (12) et un étage supérieur (13), et
chaque étage ayant un plan de chargement (14, 15) destiné à ranger des véhicules (11),
le plan de chargement (14) de l'étage inférieur (12) étant formé de plusieurs éléments (19, 20, 21, 22) qui sont conçus pour être au moins partiellement réglables pour charger et décharger les véhicules (11) d'une part et pour transporter les véhicules (11) d'autre part, **caractérisé en ce que** les éléments (19..22) sont réglables indépendamment les uns des autres, au moins un élément (19) du plan de chargement (14) de l'étage inférieur (12) étant réglable en hauteur uniquement, sans pouvoir pivoter, dans la direction verticale entre des essieux (17) du véhicule ferroviaire (10), et au moins un élément (21) du plan de chargement (14) de l'étage inférieur (12) étant conçu pour être réglable en hauteur dans la direction verticale et pivotant entre les essieux (17) et une pièce de tête du véhicule ferroviaire (10).

2. Véhicule ferroviaire selon la revendication 1, **caractérisé en ce que** des éléments (20, 22) du plan de chargement (14) de l'étage inférieur (12) sont conçus pour être pivotants uniquement, sans être réglables en hauteur, dans la région des essieux (17) du véhicule ferroviaire (10).

3. Véhicule ferroviaire selon la revendication 1 ou l'une des autres revendications précédentes, **caractérisé en ce qu'**au moins certains véhicules (11) peuvent être rangés sur le plan de chargement (14) de l'étage inférieur (12) du véhicule ferroviaire (10) de manière à ce que des essieux (24) ou des roues (25) du véhicule (11) puissent être disposés chacun en avant ou en arrière des éléments (20) du plan de chargement (14) qui se trouvent dans la région des essieux (17) du véhicule ferroviaire (10).

4. Véhicule ferroviaire selon la revendication 1 ou l'une des autres revendications précédentes, **caractérisé en ce que** le plan de chargement (15) de l'étage supérieur (13) est réglable au moins partiellement dans la direction verticale.

5. Procédé de chargement ou de déchargement de véhicules (11) sur des véhicules ferroviaires (10) selon l'une au moins des revendications précédentes, des éléments (19..22) du plan de chargement (14) de l'étage inférieur (12) destinés à être chargés avec des véhicules (11) étant déplacés, en vue du chargement de véhicules, vers une position dans laquelle ils forment un plan de chargement (14) sensiblement continu et de préférence sensiblement de même hauteur, et puis au moins un véhicule (11) étant amené sur le plan de chargement (14) et ensuite au moins un élément (19) du plan de chargement (14) de l'étage inférieur (12) étant abaissé entre les essieux (17) du véhicule ferroviaire (10) et au moins un élément (21) du plan de chargement (14) de l'étage inférieur (12) étant abaissé et/ou pivoté entre les essieux (17) et une pièce de tête du véhicule ferroviaire (10), et au moins un élément (20, 22) du plan de chargement (14) de l'étage inférieur (12) étant pivoté et/ou abaissé dans la région des essieux (17) du véhicule ferroviaire (10), puis le plan de chargement (15) de l'étage supérieur (13) étant abaissé et le processus étant inversé pour décharger le véhicule ferroviaire (10).
